# EUROPÄISCHE PATENTSCHRIFT

(11) **EP 2 953 794 B1**
(45) Veröffentlichungstag und Bekanntmachung des Hinweises auf die Patenterteilung: **05.08.2020**
(21) Anmeldenummer: 14703778.2
(22) Anmeldetag: 10.02.2014
(51) Int. Cl.: B05B 1/26, B05B 1/02, B41J 3/407, B05C 5/02, B05B 17/06, B05B 13/04

(54) **BESCHICHTUNGSVORRICHTUNG MIT ABLENKEINRICHTUNG ZUM ABLENKEN EINES BESCHICHTUNGSMITTELS**
COATING APPARATUS HAVING DEFLECTION DEVICE FOR DEFLECTING A COATING AGENT
SYSTÈME DE REVÊTEMENT COMPRENANT UN DISPOSITIF DE DÉVIATION POUR DÉVIER UN PRODUIT DE REVÊTEMENT

(30) Priorität: 11.02.2013 DE 102013002411
(43) Veröffentlichungstag der Anmeldung: 16.12.2015
(73) Patentinhaber: Dürr Systems AG, 74321 Bietigheim-Bissingen (DE)
(72) Erfinder: HERRE, Frank, 71739 Oberriexingen (DE); FRITZ, Hans-Georg, 73760 Ostfildern (DE); WÖHR, Benjamin, 74363 Eibensbach/Güglingen (DE); BEYL, Timo, 74354 Besigheim (DE); KLEINER, Marcus, 74354 Besigheim (DE)
(74) Vertreter: v. Bezold & Partner Patentanwälte - PartG mbB
(86) Internationale Anmeldenummer: PCT/EP2014/000362
(87) Internationale Veröffentlichungsnummer: WO 2014/121951

(56) Entgegenhaltungen:
- EP-A2- 1 277 581
- DE-A1- 10 307 055
- DE-A1-102004 044 655
- DE-A1-102009 004 877
- DE-A1-102010 004 496
- DE-A1-102010 019 612
- DE-T2- 3 782 710
- US-A- 4 991 772
- US-A1- 2009 231 398
- US-B1- 6 534 129

## Beschreibung

Die Erfindung betrifft eine Beschichtungsvorrichtung zur insbesondere zerstäubungsfreien Applikation eines Beschichtungsmittels, z. B. eines Lacks, eines Dichtstoffs, eines Trennmittels, einer Funktionsschicht oder eines Klebstoffs, auf ein Bauteil, nämlich auf eine Kraftfahrzeugkarosserie und/oder ein Anbauteil hierfür.

Zur Beschichtung von Kraftfahrzeugkarosserien werden üblicherweise sogenannte Rotationszerstäuber eingesetzt. Rotationszerstäuber sind vorteilhaft, weil sie ein breites Sprühbild erzeugen und somit die Kraftfahrzeugkarosserien schnell und gleichmäßig mit einer Lackschicht überziehen können. Allerdings sind Rotationszerstäuber zur Herstellung von Mustern oder zum Herstellen randscharfer Applikationen ungeeignet, weil sie das Beschichtungsmittel in Form einer diffusen Sprühwolke applizieren.

Aus der DE 10 2010 019 612 A1 ist ein Applikationsgerät zur Beschichtung einer Kraftfahrzeugkarosserie bekannt, das nicht mittels Zerstäubung beschichtet, sondern zusammenhängende, mit einer Schwingung beaufschlagte Beschichtungsmittelstrahlen ausgibt, die aufgrund der Schwingungseinkopplung zwischen dem Applikationsgerät und der Kraftfahrzeugkarosserie in Tropfen zerfallen. Dadurch ist zwar ein randschärferes Applizieren als mittels Rotationszerstäubern möglich, allerdings sind insbesondere Muster nicht oder zumindest nicht optimal erzielbar. Das ergibt sich vor allem daraus, dass zur Erzeugung eines Musters der das Applikationsgerät führende Roboter sehr genaue und aus Effektivitätsgründen zudem sehr schnelle Bewegungen ausführen müsste, was z. B. aufgrund vorhandener Toleranzen technisch nicht oder nur mit nachteilhaft hohem Aufwand erzielbar wäre. Zum allgemeinen Stand der Technik kann noch auf die DE 2452684 A1, die DE 103 07 055 A1, die US 6 224 180 B1, die DE 10 2010 004496 A1, die DE 37 82 710 T2, die EP 1 277 581 A2, die US 2009/231398 A1, die DE 10 2009 004877 A1 und die DE 10 2004 044655 A1 verwiesen werden.

US 4,991,772 beschreibt eine Beschichtungsvorrichtung zum Absprühen eines viskosen Dichtungsmittels beispielsweise auf Fahrzeuge, wobei der abgesprühte Dichtungsmittelstrom von ihn umgebenden gesteuerten Luftdüsen geformt und in beliebig wählbare Richtungen abgelenkt werden kann.

Aus US 6,534,129 B1 ist es ferner bekannt, aus geerdeten Auslassöffnungen zugeführten Klebstoff mit elektrostatisch aufgeladenen Punktquellen auf ein Substrat zu lenken, wobei die Punktquellen in Querrichtung zur Erzeugung gewünschter Muster von mechanischen Stellgliedern bewegbar sind.

Eine Aufgabe der Erfindung ist es, eine Beschichtungsvorrichtung zu schaffen, die sich vor allem zur Muster-, Firmenlogo- oder Piktogrammapplikation auf eine Kraftfahrzeugkarosserie und/oder ein Anbauteil hierfür eignet.

Diese Aufgabe kann mit den Merkmalen der unabhängigen Ansprüche gelöst werden. Vorteilhafte Weiterbildungen der Erfindung sind den Unteransprüchen oder der nachfolgenden Beschreibung entnehmbar.

Die Erfindung schafft eine Beschichtungsvorrichtung zur vorzugsweise zerstäubungsfreien Applikation eines Beschichtungsmittels, z. B. eines Lacks, eines Dichtstoffs, eines Trennmittels, einer Funktionsschicht oder eines Klebstoffs, auf ein Bauteil, nämlich eine Kraftfahrzeugkarosserie (z. B. eine oder mehrere Teilflächen der Karosserie) und/oder ein Anbauteil hierfür (z. B. Stoßfänger, Stoßleisten, Fensterscheiben, etc.). Die Beschichtungsvorrichtung umfasst ein Applikationsgerät, das zumindest eine Austrittsöffnung aufweist und zur Abgabe zumindest eines Beschichtungsmittelstrahls ausgeführt ist.

Unter die Kategorie Funktionsschicht fallen Schichten, die eine Oberflächenfunktionalisierung zur Folge haben, wie zum Beispiel Haftvermittler, Primer oder auch Schichten zur Verringerung der Transmission.

Die Beschichtungsvorrichtung zeichnet sich durch eine Ablenkeinrichtung aus, die zum Ablenken des Beschichtungsmittelstrahls ausgeführt ist. Mittels der Ablenkeinrichtung kann der Beschichtungsmittelstrahl z. B. so abgelenkt werden, dass auf dem Bauteil eine Designapplikation, eine Detailapplikation, ein Muster, ein Firmenlogo und/oder ein Piktogramm erzeugt wird.

Die Ablenkeinrichtung ist insbesondere zum Ablenken des Beschichtungsmittelstrahls nach z. B. seitlich außen ausgeführt, vorzugsweise so, dass der Auftreffpunkt des Beschichtungsmittelstrahls auf dem Bauteil vom fiktiven Auftreffpunkt der Mittelachse der Austrittsöffnung abweicht oder mit anderen Worten die Mittelachse des Beschichtungsmittelstrahls eine Richtungsänderung erfährt und z. B. von der Mittelachse der Austrittsöffnung abweicht.

Die Ablenkeinrichtung ist zum akustischen oder elektrostatischen Ablenken des Beschichtungsmittelstrahls ausgeführt.

Vorzugsweise ist die Ablenkeinrichtung zur zumindest temporär kontinuierlichen Ablenkung des Beschichtungsmittelstrahls ausgeführt. Alternativ oder ergänzend kann die Ablenkeinrichtung aber auch zur zumindest temporär stoßweisen, zyklischen oder periodischen Ablenkung des Beschichtungsmittelstrahls ausgeführt sein. Die Ablenkbeaufschlagung auf den Beschichtungsmittelstrahl kann z. B. rechteckförmig, dreieckförmig, impulsförmig, sinusförmig und/oder cosinusförmig sein.

Wie schon zuvor erwähnt, ist die Ablenkeinrichtung vorzugsweise zur Erzeugung einer Detailapplikation, einer Designapplikation, eines Musters, eines Piktogramms und/oder eines Firmenlogos auf dem Bauteil ausgeführt. Das Muster kann insbesondere zumindest eines von Folgenden umfassen: zumindest einen Streifen, vorzugsweise einen geradlinigen, gekrümmten und/oder zumindest einen Versatz aufweisenden Streifen, zumindest ein Rechteck, vorzugsweise ein Karomuster (z. B. ein Zielflaggenmuster), zumindest ein Polygon, zumindest eine Polygonfläche, zumindest einen Kreisring, zumindest eine Kreisfläche und/oder zumindest eine durch eine Bewegungsüberlagerung entstehende Swirl-Applikation, wobei die Bewegungsüberlagerung eine durch die Ablenkeinrichtung erzeugte Kreis- oder Bogenbewegung des Beschichtungsmittelstrahls und eine linienförmige, insbesondere geradlinige Bewegung des Applikationsgeräts umfasst.

Die Detailapplikation, die Designapplikation, das Muster, das Piktogramm und/oder das Firmenlogo ist zweckmäßig randscharf mit einer maximalen Abweichung von einem vorgegebenen Randverlauf von z. B. höchstens 3mm, 1mm, 0,5mm, 0,2mm oder höchstens 0,1mm, wobei vorzugsweise außerhalb der Detailapplikation, der Designapplikation, des Musters, des Piktogramms und/oder des Firmenlogos keine Beschichtungsmittelspritzer vorhanden sind.

Die Ablenkeinrichtung ist so ausgeführt, dass sie auf den zusammenhängenden Beschichtungsmittelstrahl einwirkt.

Die Ablenkeinrichtung kann zum zumindest eindimensionalen Ablenken des Beschichtungsmittelstrahls ausgeführt sein und z. B. zumindest eine Ablenkungseinheit aufweisen, vorteilhafterweise aber zwei Ablenkungseinheiten aufweisen. Die zwei Ablenkungseinheiten sind zweckmäßig einander gegenüberliegend angeordnet.

Mit Ausnahme der elektrostatischen Ablenkung reicht eine Ablenkungseinheit aus, um den Beschichtungsmittelstrahl auf eine Seite in Bezug zur Mittelachse (Strahlachse) abzulenken. Werden zwei Ablenkungseinheiten eingesetzt, ist das Applikationsgerät flexibler einsetzbar.

Es ist aber auch möglich, dass die Ablenkeinrichtung zum zweidimensionalen Ablenken des Beschichtungsmittelstrahls ausgeführt ist und vorzugsweise zumindest vier Ablenkungseinheiten aufweist, z. B. zwei erste einander gegenüberliegende Ablenkungseinheiten und zwei zweite einander gegenüberliegende Ablenkungseinheiten, deren Wirkrichtungen sich vorzugsweise rechtwinklig kreuzen.

Die Anzahl der Ablenkungseinheiten ist aber nicht auf eine paarweise Anordnung begrenzt. Es kann auch eine ungerade Anzahl Ablenkungseinheiten zum Beispiel 3 oder 5 Stück eingesetzt werden.

Mit Ausnahme der elektrostatischen Ablenkung müssen die Ablenkeinheiten nicht zwangsweise gegenüber liegen, sie können zum Beispiel auch untereinander angeordnet sein.

Es ist möglich, dass die Amplitude(n) und/oder die Frequenz(en) der mittels der Ablenkeinrichtung erzeugten Ablenkbeaufschlagung(en) auf den Beschichtungsmittelstrahl vorzugsweise sogar während eines Applikations- und/oder Ablenkvorgangs verändert werden kann (können). Hiermit sind z. B. Ausführungsformen umfasst, bei denen eine auf den Beschichtungsmittelstrahl wirkende Ablenkbeaufschlagung, die sich z. B. wie eine harmonische Schwingung verhält, durch zumindest eine zusätzliche, z. B. höher- oder niederfrequente Schwingung überlagert wird. Dadurch kann z. B. eine Phasenverschiebung der überlagerten Schwingung zur Grundschwingung erzielt werden.

Das Applikationsgerät kann mehrere Austrittsöffnungen umfassen, wobei der Abstand zwischen den unmittelbar benachbarten Austrittsöffnungen vorzugsweise so bemessen ist, dass die benachbarten Beschichtungsmittelstrahlen zwischen dem Applikationsgerät und dem Bauteil nicht zusammentreffen, sich allerdings die Beschichtungsmittel der benachbarten Beschichtungsmittelstrahlen auf dem Bauteil vereinen, z. B. miteinander verfließen.

Ebenso kann das Applikationsgerät mehrere Austrittsöffnungen mit einem bestimmten Düseninnendurchmesser und einem bestimmten Düsenabstand umfassen, wobei der Düsenabstand mindestens gleich dem Dreifachen, Vierfachen oder Sechsfachen des Düseninnendurchmessers ist.

Es ist möglich, dass die Beschichtungsvorrichtung eine Bewegungseinheit aufweist, die vorzugsweise während eines Applikations- und/oder Ablenkvorgangs zum Bewegen des Applikationsgeräts relativ zu dem Bauteil ausgeführt ist. Die Bewegungseinheit kann z. B. ein Mehrachsroboter sein.

Der Mehrachsroboter hat vorzugsweise zumindest drei programmierbare Achsen.

Vorzugsweise sind die Bewegungseinheit, das Applikationsgerät und die Ablenkeinrichtung so konfiguriert, dass das Applikationsgerät während eines Applikations- und/oder Ablenkvorgangs zumindest temporär durch die Bewegungseinheit entlang einer vordefinierten Bahn relativ zu dem Bauteil bewegt wird. Alternativ oder ergänzend können das Applikationsgerät, die Ablenkeinrichtung und die Bewegungseinheit so konfiguriert sein, dass das Applikationsgerät während eines Applikations- und Ablenkvorgangs zumindest temporär durch die Bewegungseinheit statisch oder ortsfest gehalten wird und z. B. das Bauteil relativ zum Applikationsgerät bewegt wird. Letztgenannte Ausführungsform eignet sich insbesondere für das Kleben von Fensterscheiben in Kraftfahrzeugkarosserien.

Ebenso ist es möglich, dass das Applikationsgerät per se ortsfest montiert ist, z. B. in einer Lackierkabine und das Bauteil relativ zum Applikationsgerät bewegt wird.

Es ist möglich, dass das Applikationsgerät und die Bewegungseinheit so konfiguriert sind, dass die Abgabe des Beschichtungsmittels temporär unterbrochen wird, während die Bewegungseinheit das Applikationsgerät relativ zu dem Bauteil bewegt, und anschließend die Abgabe des Beschichtungsmittels auf einer anderen Bauteilposition wieder aufgenommen wird.

Die Beschichtungsvorrichtung kann außerdem eine Handhabungseinheit zum Handhaben des Bauteils relativ zu dem Applikationsgerät aufweisen.

Es ist möglich, dass das Applikationsgerät, die Ablenkeinrichtung und die Handhabungseinheit so konfiguriert sind, dass das Bauteil während eines Applikations- und/oder Ablenkvorgangs zumindest temporär durch die Handhabungseinheit entlang einer vordefinierten Bahn relativ zu dem Applikationsgerät bewegt wird. Alternativ oder ergänzend kann das Applikationsgerät, die Ablenkeinrichtung und die Handhabungseinheit so konfiguriert sein, dass das Bauteil während eines Applikations- und/oder Ablenkvorgangs zumindest temporär durch die Handhabungseinheit statisch oder ortsfest gehalten wird. Letztgenannte Ausführungsform eignet sich insbesondere für das Kleben von Fensterscheiben in Kraftfahrzeugkarosserien.

Das Applikationsgerät und die Handhabungseinheit können z. B. so konfiguriert sein, dass die Abgabe des Beschichtungsmittels temporär unterbrochen wird, während die Handhabungseinheit das Bauteil relativ zu dem Applikationsgerät bewegt, und anschließend die Abgabe des Beschichtungsmittels auf einer anderen Bauteilposition wieder aufgenommen wird.

Es ist möglich, dass das Applikationsgerät so konfiguriert ist, dass die Abgabe des Beschichtungsmittels mit einer Umschaltdauer von weniger als 70ms, 50ms, 25ms, 10ms, 5ms oder 1ms eingeschaltet oder ausgeschaltet werden kann.

Das Applikationsgerät ist zur Abgabe zumindest eines zusammenhängenden Beschichtungsmittelstrahls ausgeführt. Im Rahmen der Erfindung kann der zusammenhängende Beschichtungsmittelstrahl aber relativ kurz sein, z. B. mit einer Länge ab Austrittsöffnung von kleiner 5mm, kleiner 4mm, kleiner 3mm, kleiner 2mm oder sogar kleiner 1mm.

Die Ablenkeinrichtung kann z. B. zumindest zwei Ablenkeinheiten umfassen, deren Ablenkbeaufschlagung auf den Beschichtungsmittelstrahl so eine Amplitudenvariation aufweist, dass ein abgelenkter Teil des Beschichtungsmittelstrahls mit einem unabgelenkten Teil des Beschichtungsmittelstrahls auf dem Bauteil zu einer Einheit verläuft. Alternativ kann ein abgelenkter Teil des Beschichtungsmittelstrahls auf dem Bauteil eine erste Beschichtung erzeugen und ein unabgelenkter Teil des Beschichtungsmittelstrahls auf dem Bauteil eine zweite Beschichtung erzeugen, wobei die erste Beschichtung und die zweite Beschichtung voneinander separiert sind und somit Einzelbeschichtungen darstellen.

Es ist möglich, dass die Ablenkeinrichtung zwei erste gegenüberliegende Ablenkeinheiten und zwei zweite gegenüberliegende Ablenkeinheiten umfasst, wobei die zwei ersten Ablenkeinheiten und die zwei zweiten Ablenkeinheiten quer, vorzugsweise senkrecht zueinander ausgerichtet sind.

Die ersten Ablenkeinheiten können z. B. zum Erzeugen einer sinusförmigen Ablenkbeaufschlagung auf den Beschichtungsmittelstrahl ausgeführt sein und die zweiten Ablenkeinheiten können zur Erzeugung einer cosinusförmigen Ablenkbeaufschlagung auf den Beschichtungsmittelstrahl ausgeführt sein.

Das Applikationsgerät kann z. B. so ausgeführt sein, dass die Austrittsgeschwindigkeit des Beschichtungsmittels höchstens 30m/s, 20m/s oder 10 m/s beträgt, wodurch z. B. verhindert werden kann, dass das Beschichtungsmittel von dem Bauteil abprallt und somit zu Beschichtungsmittelspritzern führt.

Es ist möglich, dass die Ablenkeinrichtung stromabwärts der Austrittsöffnung angeordnet ist.

Es ist allerdings auch möglich, dass die Ablenkeinrichtung stromaufwärts der Austrittsöffnung angeordnet ist, z. B. innerhalb des Applikationsgeräts und/oder eine Taumelscheiben-, Kurvenscheiben- oder Nockenkonstruktion umfasst.

Zu erwähnen ist noch, dass die Ablenkeinrichtung vorzugsweise so ausgeführt ist, dass sie zumindest nahezu rechtwinklig auf den Beschichtungsmittelstrahl einwirken kann.

Die Beschichtungsvorrichtung ist hauptsächlich nicht zur Erzeugung einer vollflächigen, eine gesamte Seite des Bauteils überziehenden Schicht ausgeführt, wie das z. B. für Rotationszerstäuber üblich ist.

Hervorzuheben ist, dass die Beschichtungsvorrichtung vorzugsweise zur Erzeugung randscharfer Beschichtungen ausgeführt ist.

Die Beschichtungen können insbesondere Designapplikationen, Detailapplikationen, Logos, Muster, Piktogramme, Streifen, Ringe, Buchstaben und/oder Schriftzüge sein.

Hervorzuheben ist ferner, dass die Beschichtungsvorrichtung, insbesondere das Applikationsgerät, das Beschichtungsmittel vorzugsweise auf eine Lackschicht eines bereits zumindest teilweise lackierten Bauteils appliziert.

Die Erfindung ist nicht auf eine Beschichtungsvorrichtung beschränkt, sondern umfasst auch ein Beschichtungsverfahren zur Applikation eines Beschichtungsmittels, z. B. eines Lacks, eines Dichtstoffs, eines Trennmittels, einer Funktionsschicht oder eines Klebstoffs, auf eine Kraftfahrzeugkarosserie und/oder ein Anbauteil hierfür. Das Beschichtungsverfahren wird vorzugsweise mit einer Beschichtungsvorrichtung wie hierin beschrieben ausgeführt. Das Beschichtungsverfahren umfasst den Schritt des Ausgebens zumindest eines Beschichtungsmittelstrahls aus zumindest einer Austrittsöffnung eines Applikationsgeräts und zeichnet sich vor allem dadurch aus, dass der Beschichtungsmittelstrahl mittels einer Ablenkeinrichtung abgelenkt wird. Weitere Merkmale des erfindungsgemäßen Beschichtungsverfahrens ergeben sich aus der Funktions- und Strukturbeschreibung der erfindungsgemäßen Beschichtungsvorrichtung.

Die oben beschriebenen bevorzugten Ausführungsformen der Erfindung sind beliebig miteinander kombinierbar. Andere vorteilhafte Weiterbildungen der Erfindung sind in den Unteransprüchen offenbart oder ergeben sich aus der folgenden Beschreibung bevorzugter Ausführungsformen der Erfindung in Verbindung mit den beigefügten Figuren.
- Fig. 1: zeigt eine schematische Ansicht einer Beschichtungsvorrichtung gemäß einer Ausführungsform der Erfindung,
- Fig. 2: zeigt eine schematische Ansicht eines Ablenkbeaufschlagungsverlaufs, einer Applikatorbahn und einer resultierenden Applikation in Bezug auf die Beschichtungsvorrichtung der Fig. 1,
- Fig. 3: zeigt eine schematische Ansicht einer Ablenkeinrichtung gemäß einer Ausführungsform der Erfindung,
- Fig. 4: zeigt eine schematische Ansicht eines Ablenkbeaufschlagungsverlaufs, einer Applikatorposition und einer resultierenden Applikation in Bezug auf die Ablenkeinrichtung der Fig. 3,
- Fig. 5: zeigt eine schematische Ansicht eines Ablenkbeaufschlagungsverlaufs, einer Applikatorbahn und einer resultierenden Applikation in Bezug auf die Ablenkeinrichtung der Fig. 3,
- Fig. 6: zeigt eine schematische Ansicht einer nicht erfindungsgemäßen Beschichtungsvorrichtung,
- Fig. 7: zeigt eine schematische Ansicht eines Ablenkbeaufschlagungsverlaufs, einer Applikatorbahn und einer resultierenden Applikation in Bezug auf die Beschichtungsvorrichtung der Fig. 6,
- Fig. 8: zeigt eine schematische Ansicht einer nicht erfindungsgemäßen Ablenkeinrichtung,
- Fig. 9: zeigt eine schematische Ansicht eines Ablenkbeaufschlagungsverlaufs, einer Applikatorposition und einer resultierenden Applikation in Bezug auf die Ablenkeinrichtung der Fig. 8,
- Fig. 10: zeigt eine schematische Ansicht eines Ablenkbeaufschlagungsverlaufs, einer Applikatorbahn und einer resultierenden Applikation in Bezug auf die Ablenkeinrichtung der Fig. 8,
- Fig. 11: zeigt eine schematische Ansicht einer Beschichtungsvorrichtung gemäß einer anderen Ausführungsform der Erfindung,
- Fig. 12: zeigt eine schematische Ansicht eines Ablenkbeaufschlagungsverlaufs, einer Applikatorbahn und einer resultierenden Applikation in Bezug auf die Beschichtungsvorrichtung der Fig. 11,
- Fig. 13: zeigt eine schematische Ansicht einer Ablenkeinrichtung gemäß einer wiederum anderen Ausführungsform der Erfindung,
- Fig. 14: zeigt eine schematische Ansicht eines Ablenkbeaufschlagungsverlaufs, einer Applikatorposition und einer resultierenden Applikation in Bezug auf die Ablenkeinrichtung der Fig. 13,
- Fig. 15: zeigt eine schematische Ansicht eines Ablenkbeaufschlagungsverlaufs, einer Applikatorbahn und einer resultierenden Applikation in Bezug auf die Ablenkeinrichtung der Fig. 13,
- Fig. 16: zeigt eine schematische Ansicht einer Ablenkeinrichtung gemäß einer wiederum anderen Ausführungsform der Erfindung,
- Fig. 17: zeigt eine schematische Ansicht eines Ablenkbeaufschlagungsverlaufs, einer Applikatorbahn und einer resultierenden Applikation in Bezug auf die Ablenkeinrichtung der Fig. 16,
- Fig. 18: zeigt eine schematische Ansicht einer Beschichtungsvorrichtung gemäß einer anderen Ausführungsform der Erfindung.

Die unter Bezugnahme auf die Figuren beschriebenen Ausführungsformen der Erfindung stimmen teilweise überein, wobei ähnliche oder identische Teile mit den gleichen Bezugszeichen versehen sind, und zu deren Erläuterung auch auf die Beschreibung anderer Ausführungsformen oder Figuren verwiesen wird, um Wiederholungen zu vermeiden.

Figur 1 zeigt eine Beschichtungsvorrichtung 1 zur Applikation eines Beschichtungsmittels, insbesondere eines Lacks, auf ein Bauteil B, insbesondere eine Kraftfahrzeugkarosserie und/oder ein Anbauteil hierfür.

Die Beschichtungsvorrichtung 1 umfasst ein Applikationsgerät 10, das zumindest eine Austrittsöffnung 11 aufweist und zur Abgabe zumindest eines Beschichtungsmittelstrahls S1 ausgeführt ist, der erfindungsgemäß allerdings entgegen der Darstellung nicht aus beabstandeten Tröpfchen besteht.

Das Applikationsgerät 10 ist vielmehr so konfiguriert, dass es das Beschichtungsmittel in Form eines zusammenhängenden, kontinuierlichen Beschichtungsmittelstrahls ausgibt.

Die Beschichtungsvorrichtung 1 umfasst ferner eine Ablenkeinrichtung 20 zum akustischen, eindimensionalen Ablenken des Beschichtungsmittelstrahls S1. Die Ablenkeinrichtung 20 ist stromabwärts der Austrittsöffnung 11 angeordnet und so ausgeführt, dass sie zumindest nahezu rechtwinklig auf den Beschichtungsmittelstrahl S1 einwirkt. Zu diesem Zweck umfasst die Ablenkeinrichtung 20 mindestens eine, vorzugsweise zwei einander gegenüberliegende Ablenkeinheiten 21-22.

Die Ablenkeinrichtung 20 lenkt den Beschichtungsmittelstrahl S1 nach seitlich außen ab. Dadurch wird ermöglicht, dass der Auftreffpunkt des Beschichtungsmittelstrahls S1 auf dem Bauteil B vom fiktiven Auftreffpunkt der Mittelachse M der Austrittsöffnung 11 abweicht oder mit anderen Worten die Mittelachse des Beschichtungsmittelstrahls S1 eine Richtungsänderung erfährt und somit von der Mittelachse M der Austrittsöffnung 11 abweicht, was durch den Versatz L in Figur 1 gezeigt ist.

Die Beschichtungsvorrichtung 1 umfasst außerdem eine Bewegungseinheit 30, z. B. einen Mehrachsroboter, mittels der das Applikationsgerät 10 relativ zu dem Bauteil B bewegt werden kann.

Die Bewegungseinheit 30 dient insbesondere dazu, während eines Ablenk- und Applikationsvorgangs das Applikationsgerät 10 relativ zu dem Bauteil B zu bewegen. So sind das Applikationsgerät 10, die Ablenkeinrichtung 20 und die Bewegungseinheit 30 so konfiguriert, dass das Applikationsgerät 10 während eines Applikations- und Ablenkvorgangs durch die Bewegungseinheit 30 bedarfsgemäß entlang einer vordefinierten Bahn relativ zu dem Bauteil B bewegt werden kann und alternativ oder ergänzend bedarfsgemäß temporär statisch oder ortsfest gehalten werden kann.

Fig. 2 zeigt eine schematische Ansicht eines mittels der Ablenkeinrichtung 20 der Figur 1 erzeugbaren Ablenkbeaufschlagungsverlaufs einer durch die Bewegungseinheit 30 der Figur 1 erzeugbaren Applikatorbahn für das in Figur 1 gezeigte Applikationsgerät 10 und einer daraus resultierenden Applikation.

Im Zeitraum t1 bis t3 wird das Applikationsgerät 10 durch die Bewegungseinheit 30 linear über das Bauteil B bewegt.

Im Zeitraum t1 appliziert das Applikationsgerät 10 den Beschichtungsmittelstrahl S1 auf das Bauteil B, während keine Ablenkung des Beschichtungsmittelstrahls S1 erfolgt. Dadurch wird eine geradlinige Streifenapplikation erzeugt.

Im Zeitraum t2 appliziert das Applikationsgerät 10 den Beschichtungsmittelstrahl S1 auf das Bauteil B, während die Ablenkeinrichtung 20 aktiviert wird, um den Beschichtungsmittelstrahl S1 nach seitlich außen abzulenken. Dadurch entsteht ebenfalls eine geradlinige Streifenapplikation, allerdings mit Versatz zur im Zeitraum t1 erzeugten Streifenapplikation.

Im Zeitraum t3 appliziert das Applikationsgerät 10 den Beschichtungsmittelstrahl S1 auf das Bauteil B, während die Ablenkeinrichtung 20 deaktiviert wird. Dadurch entsteht erneut eine geradlinige Streifenapplikation, allerdings mit Versatz zur im Zeitraum t2 erzeugten Streifenapplikation.

Mittels der in den Figuren 1 und 2 gezeigten Ausführungsform kann z. B. ein durchgehender Zierstreifen mit zumindest einem Versatz erzeugt werden.

Fig. 3 zeigt eine schematische Ansicht einer Ablenkeinrichtung 20 gemäß einer anderen Ausführungsform der Erfindung, die anstatt der in Figur 1 gezeigten Ablenkeinrichtung 20 verwendet werden kann.

Die in Figur 3 gezeigte Ablenkeinrichtung 20 ist zunächst ebenso zur akustischen Ablenkung des Beschichtungsmittelstrahls S1 ausgeführt, umfasst allerdings vier Ablenkeinheiten 21-24 und kann somit den Beschichtungsmittelstrahl S1 nicht nur eindimensional, sondern zweidimensional ablenken.

Die Ablenkeinheiten 21-22 bilden ein erstes Paar und sind einander gegenüberliegend angeordnet. Die Ablenkeinheiten 23-24 bilden ein zweites Paar und sind einander gegenüberliegend angeordnet. Das erste Paar 21-22 und das zweite Paar 23-24 sind rechtwinklig zueinander ausgerichtet und wirken zumindest nahezu rechtwinklig auf den Beschichtungsmittelstrahl S1 ein.

Fig. 4 zeigt eine schematische Ansicht eines mittels der Ablenkeinrichtung 20 der Figur 3 erzeugbaren Ablenkbeaufschlagungsverlaufs während einer statischen, ortsfesten Positionierung des Applikationsgeräts 10 und einer daraus resultierenden Applikation.

Während des gesamten Zeitraums t0 bis t4 appliziert das Applikationsgerät 10 den Beschichtungsmittelstrahl S1 auf das Bauteil B.

Während des gesamten Zeitraums t0 bis t4 erzeugen die Ablenkeinheiten 21-22 eine sinusförmige Ablenkbeaufschlagung auf den Beschichtungsmittelstrahl S1, während die Ablenkeinheiten 23-24 eine cosinusförmige Ablenkbeaufschlagung auf den Beschichtungsmittelstrahl S1 erzeugen.

Ebenso wird während des gesamten Zeitraums t0 bis t4 das Applikationsgerät 10 statisch, ortsfest gehalten. Das kann z. B. dadurch realisiert werden, dass die Bewegungseinheit 30 das Applikationsgerät 10 während des Applikations- und Ablenkvorgangs ortsfest hält. Alternativ kann das dadurch realisiert werden, dass das Applikationsgerät 10 in einer Lackierkabine ortsfest montiert ist.

Mittels der in den Figuren 3 und 4 gezeigten Ausführungsform kann z. B. ein durchgehender Zierring erzeugt werden.

Fig. 5 zeigt eine schematische Ansicht eines mittels der Ablenkeinrichtung 20 der Figur 3 erzeugbaren Ablenkbeaufschlagungsverlaufs, einer Applikatorbahn für das Applikationsgerät 10 und einer daraus resultierenden Applikation.

Zunächst identisch zur Figur 4 appliziert während des gesamten Zeitraums t0 bis t4 das Applikationsgerät 10 den Beschichtungsmittelstrahl S1 auf das Bauteil B.

Ebenso zunächst identisch zur Figur 4 erzeugen die Ablenkeinheiten 21-22 während des gesamten Zeitraums t0 bis t4 eine sinusförmige Ablenkbeaufschlagung auf den Beschichtungsmittelstrahl S1, während die Ablenkeinheiten 23-24 während des gesamten Zeitraums t0 bis t4 eine cosinusförmige Ablenkbeaufschlagung auf den Beschichtungsmittelstrahl S1 erzeugen.

Allerdings wird in der in Figur 5 gezeigten Ausführungsform das Applikationsgerät 10 während des Applikations- und Ablenkvorgangs nicht statisch gehalten, sondern mittels der Bewegungseinheit 30 linear über das Bauteil B bewegt.

Dadurch kommt es zu einer Bewegungsüberlagerung der durch die Ablenkeinrichtung 20 erzeugten Kreisbewegung des Beschichtungsmittelstrahls S1 (vgl. Figur 4 unten) und der linearen, mittels der Bewegungseinheit 30 erzeugten Bewegung des Applikationsgeräts 10. Die Bewegungsüberlagerung erzeugt eine in Figur 5 unten dargestellte Swirl-Applikation.

Mit den zuvor beschriebenen Ausführungsformen der Erfindung wurden relativ einfache geometrische Muster erzeugt. Natürlich können auch andere kompliziertere Muster und zweckmäßig Design- oder Detailapplikationen erzeugt werden, z. B. ein Zielflaggenmuster oder ein mehrere Zierlinien umfassendes Linienmuster, oder sogar Firmenlogos oder Piktogramme. So kann z. B. zwischen einzelnen Applikations- und Ablenkvorgängen das Applikationsgerät 10 ausgeschaltet und die Abgabe des Beschichtungsmittels unterbrochen werden, das Applikationsgerät 10 mittels der Bewegungseinheit 30 an die nächste Beschichtungsposition über dem Bauteil B positioniert werden und dann erneut ein Applikations- und Ablenkvorgang durchgeführt werden. Die Abgabe des Beschichtungsmittels kann mit einer Umschaltdauer von weniger als 50 ms, 20 ms, 10 ms, 5 ms oder 1 ms eingeschaltet oder ausgeschaltet werden. Außerdem kann bedarfsgemäß die Amplitude und die Frequenz der mittels der Ablenkeinrichtung 20 erzeugten Ablenkbeaufschlagung auf den Beschichtungsmittelstrahl S1 während eines Applikations- und Ablenkvorgangs verändert werden. Somit sind kompliziertere, dem zu erzeugenden Muster, Piktogramm oder Firmenlogo entsprechende Ablenkbeaufschlagungen erzeugbar.

Die erzeugten Muster, Piktogramme und Firmenlogos und/oder Detail-/Designapplikationen zeichnen sich insbesondere durch ihre Randschärfe aus, die eine maximale Abweichung von einem vorgegebenen Randverlauf aufweisen, die mit dem bloßen Auge nicht mehr wahrgenommen werden kann. Ebenso ist die Austrittsgeschwindigkeit des Beschichtungsmittels so bemessen, dass es beim Auftreffen auf dem Bauteil B nicht zurückprallt und somit zu Beschichtungsmittelspritzern führen könnte.

Die unter Bezugnahme auf die Figuren 6 bis 10 beschriebenen Ausführungsformen entsprechen nicht der Erfindung, da die Ablenkeinrichtung 20 zum pneumatischen Ablenken des Beschichtungsmittelstrahls S1 ausgeführt ist, z. B. mittels eines Luft- oder Gasstroms, und da das Applikationsgerät 10 zur Abgabe einzelner Tropfen ausgeführt ist, die einen Beschichtungsmittel-Tropfenstrahl S1 erzeugen.

Die unter Bezugnahme auf die Figuren 11 bis 15 beschriebenen Ausführungsformen der Erfindung entsprechen größtenteils den unter Bezugnahme auf die Figuren 1 bis 10 beschriebenen Ausführungsformen. Eine Besonderheit ist allerdings, dass die Ablenkeinrichtung 20 zum elektrostatischen Ablenken des Beschichtungsmittelstrahls S1 ausgeführt ist.

Fig. 16 zeigt eine schematische Ansicht einer Ablenkeinrichtung 20, die z. B. in einer in Figur 11 gezeigten Beschichtungsvorrichtung 1 anwendbar ist. Figur 17 zeigt eine schematische Ansicht eines Ablenkbeaufschlagungsverlaufs für die in Figur 16 gezeigte Ablenkeinrichtung 20, eine Applikatorbahn für das zugeordnete, von der Bewegungseinheit 30 geführte Applikationsgerät 10 und eine resultierende Applikation.

Während des gesamten Zeitraums t0 bis t4 wird das Applikationsgerät 10 durch die Bewegungseinheit 30 linear über das Bauteil B bewegt und zugleich das Beschichtungsmittel auf das Bauteil B appliziert.

Im Zeitraum t0 bis t1 appliziert das Applikationsgerät 10 den Beschichtungsmittelstrahl S1 auf das Bauteil B, während keine Ablenkung des Beschichtungsmittelstrahls S1 erfolgt. Dadurch wird eine geradlinige Streifenapplikation erzeugt.

Im Zeitraum t1 bis t2 appliziert das Applikationsgerät 10 den Beschichtungsmittelstrahl S1 auf das Bauteil B, während die Ablenkeinrichtung 20 aktiviert wird, um den Beschichtungsmittelstrahl S1 nach seitlich außen abzulenken und zwar mittels so einer Amplitudenvariation, dass ein abgelenkter Teil des Beschichtungsmittelstrahls S1 mit einem unabgelenkten Teil des Beschichtungsmittelstrahls S1 auf dem Bauteil B zu einer Einheit verläuft. Dadurch wird eine Streifenapplikation erzeugt, die breiter ist als im Zeitraum t0 bis t1.

Im Zeitraum t2 bis t3 appliziert das Applikationsgerät 10 den Beschichtungsmittelstrahl S1 auf das Bauteil B, während keine

Ablenkung des Beschichtungsmittelstrahls S1 erfolgt. Dadurch wird eine geradlinige Streifenapplikation wie im Zeitraum t0 bis t1 erzeugt.

Im Zeitraum t3 bis t4 appliziert das Applikationsgerät 10 den Beschichtungsmittelstrahl S1 auf das Bauteil B, während die Ablenkeinrichtung 20 aktiviert wird, um den Beschichtungsmittelstrahl S1 nach seitlich außen abzulenken und zwar mittels so einer Amplitudenvariation, dass auf dem Bauteil B drei voneinander separierte, parallel zueinander verlaufende Streifenapplikationen erzeugt werden.

Fig. 18 zeigt eine schematische Ansicht einer Beschichtungsvorrichtung 1 gemäß einer anderen Ausführungsform der Erfindung.

Prinzipiell weist ein kontinuierlicher Beschichtungsmittelstrahl nach dem Austreten aus dem Applikationsgerät 10 bis zum Erreichen einer Zerfallslänge zunächst einen in Strahlrichtung zusammenhängenden Bereich auf. Nach der Zerfallslänge zerfällt der Beschichtungsmittelstrahl in Tröpfchen, die in der Strahlrichtung voneinander getrennt sind. Ist der Abstand zwischen dem Applikationsgerät und Bauteil geringer als die Zerfallslänge, erreicht der zusammenhängende Beschichtungsmittelstrahl das Bauteil.

Das in Figur 18 gezeigte Applikationsgerät 10 ist so ausgeführt, dass es das Beschichtungsmittel in Form eines zusammenhängenden Beschichtungsmittelstrahls S2 aus der Austrittsöffnung 11 ausgibt, der noch vor Erreichen seiner Zerfallslänge und somit in zusammenhängender Form auf das Bauteil B auftrifft.

Die Erfindung umfasst somit Ausführungsformen, in denen ein zusammenhängender Beschichtungsmittelstrahl S2 auf das Bauteil B auftrifft.

Zu erwähnen ist, dass die Erfindung zuvor zum Teil unter Bezugnahme auf die Bewegungseinheit 30 beschrieben worden ist. Alternativ oder ergänzend kann die Beschichtungsvorrichtung 1 eine nicht gezeigte Handhabungseinheit, z. B. einen Mehrachsroboter, zum Bewegen des Bauteils B relativ zu dem Applikationsgerät 10 umfassen. Das Applikationsgerät 10, die Ablenkeinrichtung 20 und die Handhabungseinheit können so konfiguriert sein, dass das Bauteil B während eines Applikations- und Ablenkvorgangs zumindest temporär durch die Handhabungseinheit entlang einer vordefinierten Bahn relativ zu dem Applikationsgerät 10 bewegt wird und alternativ oder ergänzend das Bauteil B während eines Applikations- und Ablenkvorgangs zumindest temporär durch die Handhabungseinheit statisch oder ortsfest gehalten wird. Ferner können das Applikationsgerät 10 und die Handhabungseinheit so konfiguriert sein, dass die Abgabe des Beschichtungsmittels temporär unterbrochen wird, während die Handhabungseinheit das Bauteil B relativ zu dem Applikationsgerät 10 bewegt, und anschließend die Abgabe des Beschichtungsmittels auf eine andere Bauteilposition wieder aufgenommen wird.

Zu erwähnen ist ferner, dass die Ablenkeinrichtung 20 auch eine vorzugsweise im Applikationsgerät 10 integrierte Ablenkdüse umfassen kann, deren Beschichtungsmittel-Ausgaberichtung relativ zum Applikationsgerät 10 verstellbar ist, um den Beschichtungsmittelstrahl S1, S2 ablenken zu können.

Die Erfindung ist nicht auf die oben beschriebenen bevorzugten Ausführungsformen beschränkt. Vielmehr ist eine Vielzahl von Varianten und Abwandlungen möglichen, die ebenfalls von dem Erfindungsgedanken Gebrauch machen und deshalb in den durch die beigefügten Ansprüche definierten Schutzbereich fallen.

## Patentansprüche

1. Beschichtungsvorrichtung (1) zur Applikation eines Beschichtungsmittels, insbesondere eines Lacks, eines Dichtstoffs, eines Trennmittels, einer Funktionsschicht oder eines Klebstoffs, auf ein Bauteil (B), nämlich eine Kraftfahrzeugkarosserie und/oder ein Anbauteil hierfür, mit
- einem Applikationsgerät (10), das zumindest eine Austrittsöffnung (11) aufweist und zur Abgabe zumindest eines Beschichtungsmittelstrahls (S2) ausgeführt ist, und
- einer Ablenkeinrichtung (20) zum Ablenken des Beschichtungsmittelstrahls (S2), wobei
- der Beschichtungsmittelstrahl (S2) vor Erreichen seiner Zerfallslänge in zusammenhängender Form auf das Bauteil (B) auftrifft,
**dadurch gekennzeichnet, dass**
- die Ablenkeinrichtung (20) zum akustischen Ablenken des Beschichtungsmittelstrahls (S2) ausgebildet ist
- oder die Ablenkeinrichtung (20) zum elektrostatischen Ablenken des Beschichtungsmittelstrahls (S2) ausgebildet ist und zumindest zwei als Platten ausgebildete, einander gegenüberliegende Ablenkungseinheiten (21, 22, 23, 24) aufweist.

2. Beschichtungsvorrichtung (1) nach Anspruch 1, **dadurch gekennzeichnet, dass** die Ablenkeinrichtung (20)
- zum seitlichen Ablenken des Beschichtungsmittelstrahls (S2) ausgeführt ist,
- und/oder zumindest nahezu rechtwinkelig auf den Beschichtungsmittelstrahl (S2) einwirkt.

3. Beschichtungsvorrichtung (1) nach einem der vorhergehenden Ansprüche, **dadurch gekennzeichnet, dass** die Ablenkeinrichtung (20) zur zumindest temporär kontinuierlichen Ablenkung des Beschichtungsmittelstrahls (S2) ausgeführt ist.

4. Beschichtungsvorrichtung (1) nach einem der vorhergehenden Ansprüche, **dadurch gekennzeichnet, dass** die Ablenkeinrichtung (20) zur zumindest temporär stoßweisen Ablenkung des Beschichtungsmittelstrahls (S2) ausgeführt ist.

5. Beschichtungsvorrichtung (1) nach einem der vorhergehenden Ansprüche, **dadurch gekennzeichnet, dass** die Ablenkeinrichtung (20) zur Erzeugung eines Musters, Piktogramms oder Firmenlogos auf dem Bauteil (B) ausgeführt ist.

6. Beschichtungsvorrichtung (1) nach Anspruch 5, **dadurch gekennzeichnet, dass** das Muster zumindest eines von Folgenden umfasst:
- zumindest einen Streifen, vorzugsweise einen geradlinigen, gekrümmten und/oder zumindest einen Versatz aufweisenden Streifen,
- zumindest ein Rechteck, vorzugsweise ein Karomuster,
- zumindest ein Polygon,
- zumindest eine Polygonfläche,
- zumindest einen Kreisring,
- zumindest eine Kreisfläche,
- zumindest eine durch eine Bewegungsüberlagerung entstehende Swirl-Applikation, wobei die Bewegungsüberlagerung eine durch die Ablenkeinrichtung (20) erzeugte Kreis- oder Bogenbewegung des Beschichtungsmittels (S2) und eine linienförmige Bewegung des Applikationsgeräts (10) umfasst.

7. Beschichtungsvorrichtung (1) nach Anspruch 5 oder 6, **dadurch gekennzeichnet, dass** das Muster, das Piktogramm oder das Firmenlogo randscharf ist mit einer maximalen Abweichung von einem vorgegebenen Randverlauf von höchstens 3mm, 1mm, 0,5mm, 0,2mm oder höchstens 0,1mm.

8. Beschichtungsvorrichtung (1) nach einem der vorhergehenden Ansprüche, **dadurch gekennzeichnet, dass** die Ablenkeinrichtung (20) zum zweidimensionalen Ablenken des Beschichtungsmittelstrahls (S2) ausgeführt ist und vorzugsweise zumindest vier Ablenkungseinheiten (21-24) aufweist.

9. Beschichtungsvorrichtung (1) nach einem der vorhergehenden Ansprüche, **dadurch gekennzeichnet, dass** die Amplitude und/oder die Frequenz der mittels der Ablenkeinrichtung (20) erzeugten Ablenkbeaufschlagung auf den Beschichtungsmittelstrahl (S2) während eines Applikations- und Ablenkvorgangs veränderbar ist.

10. Beschichtungsvorrichtung (1) nach einem der vorhergehenden Ansprüche, **dadurch gekennzeichnet, dass** das Applikationsgerät (10) mehrere Austrittsöffnungen (11) umfasst und der Abstand zwischen den unmittelbar benachbarten Austrittsöffnung (11) so bemessen ist, dass die benachbarten Beschichtungsmittelstrahlen zwischen dem Applikationsgerät (10) und dem Bauteil (B) nicht zusammentreffen, sich allerdings die Beschichtungsmittel der benachbarten Beschichtungsmittelstrahlen auf dem Bauteil (B) vereinen.

11. Beschichtungsvorrichtung (1) nach einem der vorhergehenden Ansprüche, **dadurch gekennzeichnet, dass** das Applikationsgerät (10) mehrere Austrittsöffnungen (11) mit einem bestimmten Düseninnendurchmesser und einem bestimmten Düsenabstand umfasst, wobei der Düsenabstand mindestens gleich dem Dreifachen, Vierfachen oder Sechsfachen des Düseninnendurchmessers ist.

12. Beschichtungsvorrichtung (1) nach einem der vorhergehenden Ansprüche, **dadurch gekennzeichnet, dass** die Beschichtungsvorrichtung (1) eine Bewegungseinheit (30) aufweist, die zum Bewegen des Applikationsgeräts (10) relativ zu dem Bauteil (B) ausgeführt ist, vorzugsweise während eines Applikations- und/oder Ablenkvorgangs.

13. Beschichtungsvorrichtung (1) nach Anspruch 12, **dadurch gekennzeichnet, dass** das Applikationsgerät (10), die Ablenkeinrichtung (20) und die Bewegungseinheit (30) so konfiguriert sind, dass
- das Applikationsgerät (10) während eines Applikations- und Ablenkvorgangs zumindest temporär durch die Bewegungseinheit (30) entlang einer vordefinierten Bahn relativ zu dem Bauteil (B) bewegt wird, und/oder
- das Applikationsgerät (10) während eines Applikations- und Ablenkvorgangs zumindest temporär durch die Bewegungseinheit (30) statisch oder ortsfest gehalten wird und das Bauteil (B) relativ zum Applikationsgerät (10) bewegt wird.

14. Beschichtungsvorrichtung (1) nach einem der Ansprüche 12 oder 13, **dadurch gekennzeichnet, dass** das Applikationsgerät (10) und die Bewegungseinheit (30) so konfiguriert sind, dass die Abgabe des Beschichtungsmittels temporär unterbrochen wird, während die Bewegungseinheit (30) das Applikationsgerät (10) relativ zu dem Bauteil (B) bewegt, und anschließend die Abgabe des Beschichtungsmittels auf eine andere Bauteilposition wieder aufgenommen wird.

15. Beschichtungsvorrichtung (1) nach einem der vorhergehenden Ansprüche, **dadurch gekennzeichnet, dass** die Abgabe des Beschichtungsmittels mit einer Umschaltdauer von weniger als 70ms, 50ms, 10ms, 5ms oder 1ms eingeschaltet oder ausgeschaltet wird.

16. Beschichtungsvorrichtung (1) nach einem der vorhergehenden Ansprüche, **dadurch gekennzeichnet, dass** das Applikationsgerät (10) zur Abgabe eines zusammenhängenden Beschichtungsmittelstrahls (S2) ausgeführt ist.

17. Beschichtungsvorrichtung (1) nach einem der vorhergehenden Ansprüche, **dadurch gekennzeichnet, dass** die Ablenkeinrichtung (20) zumindest zwei Ablenkeinheiten (21-22) umfasst, deren Ablenkbeaufschlagung auf den Beschichtungsmittelstrahl (S2) so eine Amplitudenvariation aufweist, dass
- ein abgelenkter Teil des Beschichtungsmittelstrahls (S2) mit einem unabgelenkten Teil des Beschichtungsmittelstrahls (S2) auf dem Bauteil (B) zu einer Einheit verläuft, oder
- ein abgelenkter Teil des Beschichtungsmittelstrahls (S2) auf dem Bauteil (B) eine erste Beschichtung erzeugt und ein unabgelenkter Teil des Beschichtungsmittelstrahls (S2) auf dem Bauteil (B) eine zweite Beschichtung erzeugt, wobei die erste Beschichtung und die zweite Beschichtung voneinander separiert sind und somit Einzelbeschichtungen darstellen.

18. Beschichtungsvorrichtung (1) nach einem der vorhergehenden Ansprüche, **dadurch gekennzeichnet, dass** die Ablenkeinrichtung (20) zwei erste gegenüberliegende Ablenkeinheiten (21-22) und zwei zweite gegenüberliegende Ablenkeinheiten (23-24) umfasst, wobei die zwei ersten Ablenkeinheiten (21-22) und die zwei zweiten Ablenkeinheiten (23-24) quer zueinander ausgerichtet sind.

19. Beschichtungsvorrichtung (1) nach Anspruch 18, **dadurch gekennzeichnet, dass** die ersten Ablenkeinheiten (21-22) zum Erzeugen einer sinusförmigen Ablenkbeaufschlagung auf den Beschichtungsmittelstrahl (S2) und die zweiten Ablenkeinheiten (23-24) zur Erzeugung einer cosinusförmigen Ablenkbeaufschlagung auf den Beschichtungsmittelstrahl (S2) ausgeführt sind.

20. Beschichtungsvorrichtung (1) nach einem der vorhergehenden Ansprüche, **dadurch gekennzeichnet, dass** das Applikationsgerät (10) so konfiguriert ist, dass die Austrittsgeschwindigkeit des Beschichtungsmittels höchstens 30m/s, 20m/s oder 10m/s beträgt, um vorzugsweise zu verhindern, dass das Beschichtungsmittel von dem Bauteil (B) abprallt.

21. Beschichtungsvorrichtung (1) nach einem der vorhergehenden Ansprüche, **dadurch gekennzeichnet, dass** die Ablenkeinrichtung (20) stromabwärts der Austrittsöffnung (11) angeordnet ist.

22. Beschichtungsverfahren zur Applikation eines Beschichtungsmittels, insbesondere eines Lacks, eines Dichtstoffs, eines Trennmittels, einer Funktionsschicht oder eines Klebstoffs, auf ein Bauteil (B), nämlich eine Kraftfahrzeugkarosserie und/oder ein Anbauteil hierfür, vorzugsweise durchgeführt mit einer Beschichtungsvorrichtung (1) nach einem der vorhergehenden Ansprüche, wobei:
- zumindest ein Beschichtungsmittelstrahl (S2) aus zumindest einer Austrittsöffnung (11) eines Applikationsgeräts (10) ausgegeben wird, und
- der Beschichtungsmittelstrahl (S2) mittels einer Ablenkeinrichtung (20) abgelenkt wird und vor Erreichen seiner Zerfallslänge in zusammenhängender Form auf das Bauteil (B) trifft,
**dadurch gekennzeichnet, dass**
- der Beschichtungsmittelstrahl (S2) akustisch
- oder von zumindest zwei als Platten ausgebildeten, einander gegenüberliegenden Ablenkungseinheiten (21, 22, 23, 24) elektrostatisch abgelenkt wird.

## Claims

1. Coating device (1) for application of a coating agent, in particular a paint, sealant, separating agent, function layer or adhesive, to a component (B), namely a motor vehicle body and/or an attachment therefor, with
- an applicator (10) which has at least one outlet opening (11) and is configured to emit at least one coating agent jet (S2), and
- a deflection means (20) for deflecting the coating agent jet (S2), wherein
- the coating agent jet (S2) hits the component (B) in cohesive form before reaching its break-down length,
**characterised in that**
- the deflection means (20) is configured for acoustic deflection of the coating agent jet (S2)
- or the deflection means (20) is configured for electrostatic deflection of the coating agent jet (S2) and comprises at least two deflection units (21, 22, 23, 24) formed as plates and opposing each other.

2. Coating device (1) according to claim 1, **characterised in that** the deflection means (20)
- is configured for lateral deflection of the coating agent jet (S2),
- and/or acts upon the coating agent jet (S2) at least nearly perpendicularly.

3. Coating device (1) according to any of the preceding claims, **characterised in that** the deflection means (20) is configured for at least temporarily continuous deflection of the coating agent jet (S2).

4. Coating device (1) according to any of the preceding claims, **characterised in that** the deflection means (20) is configured for at least temporarily pulsed deflection of the coating agent jet (S2).

5. Coating device (1) according to any of the preceding claims, **characterised in that** the deflection means (20) is configured to create a pattern, pictogram or company logo on the component (B).

6. Coating device (1) according to claim 5, **characterised in that** the pattern comprises at least one of the following:
- at least one stripe, preferably a rectilinear stripe, curved stripe, and/or a stripe having at least one offset,
- at least one rectangle, preferably a checkered pattern,
- at least one polygon,
- at least one polygonal area,
- at least one circular ring,
- at least one circular area,
- at least one swirl application resulting from a movement overlay, wherein the movement overlay comprises a circular or arcuate movement of the coating agent jet (S2) generated by the deflection means (20), and a linear movement of the applicator (10).

7. Coating device (1) according to claim 5 or 6, **characterised in that** the pattern, pictogram or company logo has a sharp edge with a maximum deviation from a predefined edge course of maximum 3 mm, 1 mm, 0.5 mm, 0.2 mm or maximum 0.1 mm.

8. Coating device (1) according to any of the preceding claims, **characterised in that** the deflection means (20) is configured for two-dimensional deflection of the coating agent jet (S2) and preferably comprises at least four deflection units (21-24).

9. Coating device (1) according to any of the preceding claims, **characterised in that** the amplitude and/or frequency of the deflection influence created by means of the deflection means (20) on the coating agent jet (S2) is changeable during an application and deflection process.

10. Coating device (1) according to any of the preceding claims, **characterised in that** the applicator (10) comprises several outlet openings (11) and the distance between directly adjacent outlet openings (11) is dimensioned such that the adjacent coating agent jets do not coincide between the applicator (10) and the component (B), but the coating agents from the adjacent coating agent jets combine on the component (B).

11. Coating device (1) according to any of the preceding claims, **characterised in that** the applicator (10) comprises several outlet openings (11) with a specific nozzle inner diameter and a specific nozzle distance, wherein the nozzle distance is at least equal to three times, four times or six times the nozzle inner diameter.

12. Coating device (1) according to any of the preceding claims, **characterised in that** the coating device (1) comprises a movement unit (30) which is configured to move the applicator (10) relative to the component (B), preferably during an application and/or deflection process.

13. Coating device (1) according to claim 12, **characterised in that** the applicator (10), the deflection means (20) and the movement unit (30) are configured such that
- during an application and deflection process, the applicator (10) is at least temporarily moved by the movement unit (30) along a predefined path relative to the component (B), and/or
- during an application and deflection process, the applicator (10) is at least temporarily held static or stationary by the movement unit (30) and the component (B) is moved relative to the applicator (10).

14. Coating device (1) according to any of claims 12 or 13, **characterised in that** the applicator (10) and the movement unit (30) are configured such that the output of coating agent is temporarily interrupted while the movement unit (30) moves the applicator (10) relative to the component (B), and then the output of coating agent is resumed at another component position.

15. Coating device (1) according to any of the preceding claims, **characterised in that** output of the coating agent is switched on or off with a switching duration of less than 70 ms, 50 ms, 10 ms, 5 ms or 1 ms.

16. Coating device (1) according to any of the preceding claims, **characterised in that** the applicator (10) is configured to emit a cohesive coating agent jet (S2).

17. Coating device (1) according to any of the preceding claims, **characterised in that** the deflection means (20) comprises at least two deflection units (21-22), the deflection influence of which on the coating agent jet (S2) has an amplitude variation such that
- a deflected part of the coating agent jet (S2) merges into a whole with an undeflected part of the coating agent jet (S2) on the component (B), or
- a deflected part of the coating agent jet (S2) produces a first coating on the component (B) and an undeflected part of the coating agent jet (S2) produces a second coating on the component (B), wherein the first coating and the second coating are separated from each other and hence constitute individual coatings.

18. Coating device (1) according to any of the preceding claims, **characterised in that** the deflection means (20) comprises two first opposing deflection units (21-22) and two second opposing deflection units (23-24), wherein the two first deflection units (21-22) and the two second deflection units (23-24) are oriented transversely to each other.

19. Coating device (1) according to claim 18, **characterised in that** the first deflection units (21-22) are configured to create a sine-wave shaped deflection influence on the coating agent jet (S2) and the second deflection units (23-24) are configured to generate a cosine-wave shaped deflection influence on the coating agent jet (S2).

20. Coating device (1) according to any of the preceding claims, **characterised in that** the applicator (10) is configured such that the outlet speed of the coating agent is maximum 30 m/s, 20 m/s or 10 m/s, in order preferably to prevent the coating agent from rebounding from the component (B) .

21. Coating device (1) according to any of the preceding claims, **characterised in that** the deflection means (20) is arranged downstream of the outlet opening (11).

22. Coating method for application of a coating agent, in particular a paint, sealant, separating agent, function layer or adhesive, to a component (B), namely a motor vehicle body and/or an attachment therefor, preferably carried out with a coating device (1) according to any of the preceding claims, wherein:
- at least one coating agent jet (S2) is emitted from at least one outlet opening (11) of an applicator (10), and
- the coating agent jet (S2) is deflected by means of a deflection means (20) and hits the component (B) in cohesive form before reaching its break-down length, **characterised in that**
- the coating agent jet (S2) is deflected acoustically
- or electrostatically by at least two deflection units (21, 22, 23, 24) formed as plates and opposing each other.

## Revendications

1. Dispositif de revêtement (1) pour l'application d'un produit de revêtement, plus particulièrement d'une peinture, d'un mastic, d'un agent de démoulage, d'une couche fonctionnelle ou d'une colle, sur un composant (B), à savoir une carrosserie de véhicule automobile et/ou une pièce rapportée de celle-ci, avec
- un appareil d'application (10) qui comprend au moins une ouverture de sortie (11) et qui est conçu pour la distribution d'au moins un jet de produit de revêtement (S2) et
- un dispositif de déviation (20) pour la déviation du jet de produit de revêtement (S2), dans lequel
- le jet de produit de revêtement (S2) arrive sur le composant (B) sous forme cohérente avant d'atteindre sa longueur de désintégration,
**caractérisé en ce que**
- le dispositif de déviation (20) est conçu pour la déviation acoustique du jet de produit de revêtement (S2),
- ou le dispositif de déviation (20) est conçu pour la déviation électrostatique du jet de produit de revêtement (S2) et comprend au moins deux unités de déviation (21, 22, 23, 24), conçues comme des plaques et opposées entre elles.

2. Dispositif de revêtement (1) selon la revendication 1, **caractérisé en ce que** le dispositif de déviation (20)
- est conçu pour la déviation latérale du jet de produit de revêtement (S2),
- et/ou agit au moins presque perpendiculairement sur le jet de produit de revêtement (S2).

3. Dispositif de revêtement (1) selon l'une des revendications précédentes, **caractérisé en ce que** le dispositif de déviation (20) est conçu pour la déviation continue au moins temporaire du jet de produit de revêtement (S2).

4. Dispositif de revêtement (1) selon l'une des revendications précédentes, **caractérisé en ce que** le dispositif de déviation (20) est conçu pour la déviation par à-coups au moins temporaire du jet de produit de revêtement (S2).

5. Dispositif de revêtement (1) selon l'une des revendications précédentes, **caractérisé en ce que** le dispositif de déviation (20) est conçu pour la production d'un motif, d'un pictogramme ou d'un logo de société sur le composant (B).

6. Dispositif de revêtement (1) selon la revendication 5, **caractérisé en ce que** le motif comprend au moins un des éléments suivants :
- au moins une bande, de préférence une bande en ligne droite, courbée et/ou au moins une bande présentant un décalage,
- au moins un rectangle, de préférence un motif à carreau,
- au moins un polygone,
- au moins une surface polygonale,
- au moins un anneau circulaire,
- au moins une surface circulaire
- au moins une application en tourbillons résultant d'une superposition de mouvements, dans lequel la superposition de mouvements comprend un déplacement en cercle ou en arc ce cercle du produit de revêtement (S2) produit par le dispositif de déviation (20) et un déplacement linéaire de l'appareil d'application (10).

7. Dispositif de revêtement (1) selon la revendication 5 ou 6, **caractérisé en ce que** le motif, le pictogramme ou le logo de société présente des bords nets, avec un écart maximal par rapport à un contour de bord prédéterminé de 3 mm, 1 mm, 0,5 mm, 0,2 mm ou 0,1 mm maximum.

8. Dispositif de revêtement (1) selon l'une des revendications précédentes, **caractérisé en ce que** le dispositif de déviation (20) est conçu pour la déviation bidimensionnelle du jet de produit de revêtement (S2) et comprend de préférence au moins quatre unités de déviation (21-24).

9. Dispositif de revêtement (1) selon l'une des revendications précédentes, **caractérisé en ce que** l'amplitude et/ou la fréquence de l'action déviation produite au moyen du dispositif de déviation (20) sur le jet de produit de revêtement (S2) peut être modifiée pendant un processus d'application et de déviation.

10. Dispositif de revêtement (1) selon l'une des revendications précédentes, **caractérisé en ce que** l'appareil d'application (10) comprend plusieurs ouvertures de sortie (11) et la distance entre les ouvertures de sortie (11) directement adjacentes est telle les jets de produit de revêtement adjacents ne se rencontrent pas entre l'appareil d'application (10) et le composant (B), mais les produits de revêtement des jets de produit de revêtement adjacents fusionnent sur le composant (B).

11. Dispositif de revêtement (1) selon l'une des revendications précédentes, **caractérisé en ce que** l'appareil d'application (10) comprend plusieurs ouvertures de sortie (11) avec un diamètre intérieur de buse déterminé et une distance déterminée entre les buses, dans la distance entre les buses étant égale à trois fois, quatre fois ou six fois le diamètre intérieur de buse.

12. Dispositif de revêtement (1) selon l'une des revendications précédentes, **caractérisé en ce que** le dispositif de revêtement (1) comprend une unité de déplacement (30) qui est conçue pour le déplacement de l'appareil d'application (10) par rapport au composant (B), de préférence pendant un processus d'application et/ou de déviation.

13. Dispositif de revêtement (1) selon la revendication 12, **caractérisé en ce que** l'appareil d'application (10), le dispositif de déviation (20) et l'unité de déplacement (30) sont configurés de façon à ce que
- l'appareil d'application (10) soit déplacé pendant un processus d'application et de déviation au moins de manière temporaire par l'unité de déplacement (30) le long d'une trajectoire prédéfinie par rapport au composant (B) et/ou
- l'appareil d'application (10) soit maintenu statique ou stationnaire pendant un processus d'application et de déviation de manière au moins temporaire par l'unité de déplacement (30) et que le composant (B) soit déplacé par rapport à l'appareil d'application (10).

14. Dispositif de revêtement (1) selon l'une des revendications 12 ou 13, **caractérisé en ce que** l'appareil d'application (10) et l'unité de déplacement (30) sont configurés de façon à ce que la distribution du produit de revêtement soit interrompue temporairement pendant que l'unité de déplacement (30) déplace l'appareil d'application (10) par rapport au composant (B) puis la distribution du produit de revêtement est reprise sur une autre position du composant.

15. Dispositif de revêtement (1) selon l'une des revendications précédentes, **caractérisé en ce que** la distribution du produit de revêtement est activée ou désactivée avec une durée de commutation inférieure à 70 ms, 50 ms, 10 ms, 5 ms ou 1 ms.

16. Dispositif de revêtement (1) selon l'une des revendications précédentes, **caractérisé en ce que** l'appareil d'application (10) est conçu pour la distribution d'un jet de produit de revêtement (S2) cohérent.

17. Dispositif de revêtement (1) selon l'une des revendications précédentes, **caractérisé en ce que** le dispositif de déviation (20) comprend au moins deux unités de déviation (21-22), dont l'action de déviation sur le jet de produit de revêtement (S2) présente une variation d'amplitude telle que
- une partie déviée du jet de produit de revêtement (S2) s'étend avec une partie non déviée du jet de produit de revêtement (S2) sur le composant (B) en formant une unité ou
- une partie déviée du jet de produit de revêtement (S2) produit sur le composant (B) un premier revêtement et une partie non déviée du jet de produit de revêtement (S2) produit sur le composant (B) un deuxième revêtement, dans lequel le premier revêtement et le deuxième revêtement sont séparés l'un de l'autre et constituent ainsi des revêtements individuels.

18. Dispositif de revêtement (1) selon l'une des revendications précédentes, **caractérisé en ce que** le dispositif de déviation (20) comprend deux premières unités de déviation (21-22) opposées et deux deuxièmes unités de déviation (23-24) opposées, dans lequel les deux premières unités de déviation (21-22) et les deux deuxièmes unités de déviation (23-24) sont orientées transversalement les unes par rapport aux autres.

19. Dispositif de revêtement (1) selon la revendication 18, **caractérisé en ce que** les premières unités de déviation (21-22) sont conçues pour la production d'une action de déviation sinusoïdale sur le jet de produit de revêtement (S2) et les deuxièmes unités de déviation (23-24) sont conçues pour la production d'une action de déviation cosinusoïdale sur le jet de produit de revêtement (S2).

20. Dispositif de revêtement (1) selon l'une des revendications précédentes, **caractérisé en ce que** l'appareil d'application (10) est configuré de façon à ce que la vitesse de sortie du produit de revêtement soit au maximum de 30 m/s, 20 m/s ou 10 m/s afin d'empêcher, de préférence, que le produit de revêtement ne rebondisse sur le composant (B).

21. Dispositif de revêtement (1) selon l'une des revendications précédentes, **caractérisé en ce que** le dispositif de déviation (20) est disposé en aval de l'ouverture de sortie (11).

22. Procédé de revêtement pour l'application d'un produit de revêtement, plus particulièrement d'une peinture, d'un mastic, d'un agent de démoulage, d'une couche fonctionnelle ou d'une colle, sur un composant (B), à savoir une carrosserie de véhicule automobile et/ou une pièce rapportée de celle-ci, exécuté de préférence avec un dispositif de revêtement (1) selon l'une des revendications précédentes, dans lequel :
- au moins un jet de produit de revêtement (S2) est distribué à partir d'au moins une ouverture de sortie (11) d'un appareil d'application (10) et
- le jet de produit de revêtement (S2) est dévié au moyen d'un dispositif de déviation (20) et arrive sur le composant (B) sous forme cohérente avant d'atteindre sa longueur de désintégration,
**caractérisé en ce que**
- le jet de produit de revêtement (S2) est dévié de manière acoustique
- ou de manière électrostatique par au moins deux unités de déviation (21, 22, 23, 24) opposées entre elles et conçues comme des plaques.
